# FASCICULE DE BREVET EUROPEEN

(11) **EP 1 134 767 B1**
(45) Date de publication et mention de la délivrance du brevet: **25.03.2009**
(21) Numéro de dépôt: 01410015.0
(22) Date de dépôt: 12.02.2001
(51) Int. Cl.: H01H 71/24, H01H 73/18, H01H 9/46

(54) **Dispositif de déclenchement magnétique notamment pour disjoncteur, et appareil de protection électrique comportant un tel dispositif**
Magnetisch wirkende Auslösevorrichtung für einen Schutzschalter, und elektrischer Schutzapparat ausgerüstet mit einer solchen Vorrichtung
Magnetic operating release mechanism for a circuit breaker, and electrical protection apparatus equipped with such a device

(30) Priorité: 14.03.2000 FR 0003213
(43) Date de publication de la demande: 19.09.2001
(73) Titulaire: SCHNEIDER ELECTRIC INDUSTRIES SAS, 92500 Rueil-Malmaison (FR)
(72) Inventeur: Bally Berard, Jacques, 38050 Grenoble cedex 09 (FR); Gustin, Yannick, 38050 Grenoble cedex 09 (FR); Panaye, Eric, 38050 Grenoble cedex 09 (FR)
(74) Mandataire: Ritzenthaler, Jacques

(56) Documents cités:
- EP-A- 0 444 283
- DE-A- 3 225 736
- FR-A- 2 598 028
- FR-A- 2 634 589
- US-A- 4 816 798

## Description

La présente invention concerne un dispositif de déclenchement magnétique notamment pour un disjoncteur et un appareil de protection électrique comportant un tel dispositif.

Le document EP 0 444 283 décrit un dispositif selon le préambule de la revendication 1.

Les disjoncteurs basse tension comprennent généralement, de manière connue en soi, des moyens de déclenchement magnétiques apte à entraîner un déclenchement du mécanisme du disjoncteur lors d'une élévation brusque du courant suite par exemple à un court-circuit, et des moyens de déclenchement thermiques apte à entraîner un déclenchement du mécanisme du disjoncteur en cas de surcharge entraînant une élévation lente du courant. Selon une réalisation connue décrite dans les documents de brevet FR 2 630 582 et FR 2 368 139, ces moyens de déclenchement magnétiques comprennent une bobine à induction montée autour d'une tige formant percuteur associée à un noyau mobile, l'ensemble étant monté coulissant à l'intérieur d'un fourreau, la tige coulissant à l'intérieur d'un noyau fixe fixé à l'intérieur du fourreau. La tige est en appui, par l'une de ses extrémités, sur le noyau mobile. Un ressort monté autour de la tige, est interposé entre les deux noyaux et est apte à rappeler les deux noyaux dans une position séparée, en position de repos du déclencheur. Ce dispositif comporte en outre une carcasse montée autour de l'ensemble constitué par les noyaux et le percuteur, et reliée électriquement au contact fixe de l'appareil, ladite carcasse étant apte à canaliser le champs magnétique généré par la bobine. En fonctionnement, lors d'une élévation brusque du courant, un champs magnétique est généré par la bobine. Lorsque la valeur du courant dépasse un seuil prédéterminé, le noyau mobile se déplace en direction du noyau fixe à l'encontre de la force du ressort et entraîne dans son mouvement la tige, ce qui provoque le déverrouillage, par le percuteur formé à l'extrémité de la tige, du mécanisme du disjoncteur et l'ouverture des contacts.

Or, ce type de déclencheur magnétique est particulièrement encombrant, compte tenu d'une part, de la présence de la carcasse et, d'autre part, du nombre important de pièces mises en oeuvre. Il résulte de ce nombre important de pièces que le nombre de contraintes de positionnement est relativement élevé. Notamment, le seuil magnétique est dépendant de la valeur de l'entrefer entre les deux noyaux fixe et mobile et la valeur de cet entrefer doit donc être réglée précisément.

La présente invention résout ces inconvénients et propose un dispositif de déclenchement magnétique de conception simple, d'encombrement réduit, et dont le fonctionnement a été rendu plus fiable, ainsi qu'un appareil de protection électrique tel un disjoncteur comportant un tel dispositif.

La présente invention a pour objet un dispositif de déclenchement magnétique, en particulier pour un appareil de protection électrique tel un disjoncteur, apte à entraîner un déclenchement du mécanisme d'ouverture des contacts fixe et mobile de l'appareil lors d'une élévation brusque du courant suite par exemple à un court-circuit, comprenant exclusivement un noyau dit noyau mobile associé à une tige, l'ensemble étant monté coulissant à l'intérieur d'un fourreau, une bobine traversée par le courant à surveiller et apte à générer, lorsque ce courant dépasse un certain seuil, un champs magnétique susceptible d'engendrer le déplacement du noyau mobile et de la tige entre une position de repos et une position dans laquelle une extrémité formant percuteur de la tige commande le déclenchement du mécanisme précité, un moyen pour canaliser le champ magnétique généré par la bobine et une corne d'arc reliée électriquement à l'un des contacts et apte à guider l'arc pendant la coupure en direction de la chambre d'extinction d'arc, ce dispositif étant caractérisé en ce que le moyen pour canaliser le champs magnétique est constitué par la corne d'arc précitée, ladite corne étant agencée de manière que le flux magnétique généré par la bobine partant du noyau mobile traverse successivement le contact fixe de l'appareil et la corne d'arc avant de rejoindre le noyau mobile.

Selon une autre caractéristique, la tige précitée est solidaire du noyau mobile.

La présente invention a encore pour objet un appareil de protection électrique, notamment un disjoncteur, comportant les caractéristiques précédentes prises seules ou en combinaison.

Mais d'autres caractéristiques et avantages de l'invention apparaîtront mieux dans la description détaillée qui suit et se réfère aux dessins annexés donnés uniquement à titre d'exemples et dans lesquels :
Les figures 1 et 2 sont deux vues schématiques illustrant respectivement un dispositif de déclenchement magnétique selon l'art antérieur et un dispositif de déclenchement magnétique selon l'invention,
La figure 3 est une vue partielle en perspective, illustrant la partie intérieure d'un disjoncteur équipé d'un dispositif de déclenchement magnétique selon l'invention,
La figure 4 est une vue en plan de la figure précédente,et
La figure 5 est une vue en coupe suivant V-V de la figure précédente.

Sur les figures 3 à 5, on voit un disjoncteur électrique basse tension D destiné à être utilisé afin de protéger un circuit électrique contre les surcharges ou court-circuits. Ce disjoncteur D comprend principalement, de manière connue en soi, une paire de contacts séparables 1,2 respectivement fixe et mobile, un mécanisme de commande 3 d'ouverture et de fermeture des contacts actionné par une manette 4, un déclencheur électromagnétique 5 destiné à déclencher le mécanisme 3 du disjoncteur D et ainsi provoquer l'ouverture des contacts 1,2 lors de l'apparition d'un courant de court-circuit, et un déclencheur thermique 6 (non représenté) apte à déclencher le mécanisme 3 lors de l'apparition d'une surcharge de courant.

Sur la figure 1, on voit un dispositif de déclenchement magnétique 5, ou déclencheur, selon l'art antérieur. Ce dispositif 5 comprend un noyau dit fixe 6, fixé dans un fourreau 7, un noyau mobile 8 monté coulissant à l'intérieur dudit fourreau 7, une tige 9 montée coulissante à l'intérieur du noyau fixe 6 parallèlement à la direction de coulissement du noyau mobile 8, un ressort 10 interposé entre les deux noyaux 6,8 et une bobine à induction 11 montée autour du fourreau 7. Ce dispositif comporte en outre une carcasse 12 montée autour du fourreau 7 de manière à canaliser le flux magnétique généré par la bobine 11, ainsi qu'une corne d'arc 13 reliée électriquement au contact fixe 1 du disjoncteur et permettant de guider l'arc en direction de la chambre d'extinction C pendant la coupure. La tige précitée 9 comprend une première extrémité 9a en appui sur le noyau mobile 8 et une seconde extrémité 9b formant percuteur. En fonctionnement, lorsque le courant est supérieur à un certain seuil, la bobine 11 génère un champ magnétique susceptible de contrecarrer la force du ressort 10 et à déplacer le noyau mobile 8 en direction du noyau fixe 6. Ce noyau mobile 8 entraîne alors dans son mouvement la tige formant percuteur, laquelle agit sur la barre de déclenchement 14 de l'appareil et provoque le déverrouillage du mécanisme 3. Le flux généré par la bobine 11 traverse la carcasse 12 (tel qu'illustré par les flèches), et est canalisé par ladite carcasse 12 de manière à obtenir un rendement maximum du champ magnétique. Pendant la coupure, le courant d'arc passe par la corne d'arc 13 et se dirige vers la chambre d'extinction d'arc C. Le pouvoir de coupure associé à un tel dispositif est d'environ 20kA.
A la différence du dispositif de l'art antérieur, le dispositif de déclenchement magnétique 5 selon l'invention, tel qu'illustré sur les figures 2 à 5, ne comporte pas de carcasse pour canaliser le champ magnétique. Cette fonction est réalisée par la corne d'arc 13 elle-même solidaire du contact fixe laquelle, lorsque la bobine 11 génère un champ magnétique, est traversée par le flux magnétique correspondant et canalise donc ce flux. Selon la réalisation décrite sur les figures 2 à 5, le dispositif ne comporte plus de noyau fixe, d'où il résulte que le seuil magnétique est indépendant de l'entrefer entre noyau fixe et noyau mobile contrairement à ce qui était le cas dans l'art antérieur. Ainsi, l'expression « exclusivement un noyau mobile » doit être interprétée comme signifiant que le dispositif ne comporte pas de noyau fixe. Dans cette réalisation, le ressort 10 est interposé entre une partie du fourreau 7 et le noyau mobile 8. La tige 9 est solidaire du noyau mobile 8.

On voit sur les figures que la corne d'arc est continue et s'étend parallèlement à l'axe de la bobine sur une certaine longueur, ce qui permet à l'arc de n'effectuer qu'une seule commutation.
Le fonctionnement du dispositif est le même que celui du dispositif de l'art antérieur et ne sera donc pas décrit de nouveau, à ceci près d'une part, que le noyau mobile 8 n'est plus attiré par le noyau fixe 6, l'effort magnétique généré par la bobine 11 étant suffisant pour déplacer le contact mobile 8. Le pouvoir de coupure est limité à 10 kA.

On a donc réalisé grâce à l'invention un dispositif de déclenchement magnétique de conception simple, économique et d'encombrement réduit compte tenu d'un nombre de pièces utilisées plus réduit. Il résulte également de cette réduction du nombre de pièces, une réduction du nombre de contraintes de positionnement rendant le fonctionnement du dispositif plus fiable. En particulier, le seuil magnétique étant indépendant de l'entrefer, ce dernier n'est plus à régler précisément. Egalement, la longueur du noyau mobile peut être réduite compte tenu du fait que celui-ci ne coopère plus avec la carcasse.

Bien entendu, l'invention n'est pas limitée aux modes de réalisation décrits et illustrés qui n'ont été donnés qu'à titre d'exemple.

## Revendications

1. Dispositif de déclenchement magnétique, en particulier pour un appareil de protection électrique tel un disjoncteur, apte à entraîner un déclenchement du mécanisme d'ouverture des contacts fixe et mobile de l'appareil lors d'une élévation brusque du courant suite par exemple à un court-circuit, comprenant exclusivement un noyau dit noyau mobile associé à une tige, l'ensemble étant monté coulissant à l'intérieur d'un fourreau, une bobine traversée par le courant à surveiller et apte à générer, lorsque ce courant dépasse un certain seuil, un champs magnétique susceptible d'engendrer le déplacement du noyau mobile et de la tige entre une position de repos et une position dans laquelle une extrémité formant percuteur de la tige commande le déclenchement du mécanisme précité, un moyen pour canaliser le champ magnétique généré par la bobine et une corne d'arc reliée électriquement à l'un des contacts et apte à guider l'arc pendant la coupure en direction de la chambre d'extinction d'arc,
**caractérisé en ce que** le moyen pour canaliser le champs magnétique est constitué par la corne d'arc (13) précitée, ladite corne (13) étant reliée électriquement au contact d'arc fixe et comprenant une corne d'arc continue s'étendant parallèlement à l'axe de la bobine, ladite corne étant agencée de manière que le flux magnétique généré par la bobine (11) partant du noyau mobile (8) traverse successivement le contact fixe (1) de l'appareil et la corne d'arc (13) avant de rejoindre le noyau mobile (8).

2. Dispositif selon la revendication 1, **caractérisé en ce que** la tige précitée (9) est solidaire du noyau mobile (8).

3. Appareil de protection électrique comportant un dispositif de déclenchement magnétique selon la revendication 1 ou 2.

4. Disjoncteur comportant un dispositif de déclenchement magnétique selon l'une quelconque des revendications 1 à 3.

## Claims

1. A magnetic trip device, in particular for an electrical protection apparatus such as a circuit breaker, able to cause tripping of the opening mechanism of the stationary and movable contacts of the apparatus when a sudden current increase occurs following for example a short-circuit, comprising only one core called moving core associated with a rod, the assembly being mounted sliding inside a sheath, a coil through which the current to be monitored flows and able, when this current exceeds a certain threshold, to generate a magnetic field designed to cause movement of the moving core and the rod between a rest position and a position in which an end of the rod forming a striker commands tripping of the above-mentioned mechanism, a means for channelling the magnetic field generated by the coil and an arcing horn electrically connected to one of the contacts and designed to guide the arc in the direction of the arc extinguishing chamber during breaking,
**characterized in that** the means for channelling the magnetic field are formed by the above-mentioned arcing horn (13), said horn (13) being electrically connected to the stationary arcing contact and comprising a continuous arcing horn extending in a direction parallel to the axis of the coil, said horn being arranged such that the magnetic flux generated by the coil (11) and originating from the moving core (8) flows successively through the stationary contact (1) of the apparatus and the arcing horn (13) before rejoining the moving core (8).

2. The device according to claim 1, **characterized in that** the above-mentioned rod (9) is securedly affixed to the moving core (8).

3. An electrical protection apparatus comprising a magnetic trip device according to claim 1 or 2.

4. A circuit breaker comprising a magnetic trip device according to any one of claims 1 to 3.

## Patentansprüche

1. Magnetauslöseeinrichtung, insbesondere für ein elektrisches Schutzgerät wie beispielsweise einen Leistungsschalter, die in der Lage ist, bei einem sprungartigen Anstieg des Stroms aufgrund z.B. eines Kurzschlusses eine Auslösung des Schaltmechanismus' zur Trennung des feststehenden und des beweglichen Schaltstücks des Schaltgeräts zu bewirken, und ausschließlich einen, als beweglichen Kern bezeichneten und einer Stange zugeordneten Kern umfasst, wobei die Einheit aus Kern und Stange verschiebbar in einem Tragkörper gelagert ist, und darüber hinaus eine von dem zu überwachenden Strom durchflossene Spule, die in der Lage ist, bei Überschreiten eines bestimmten Schwellwerts dieses Stroms ein Magnetfeld zu erzeugen, das die Verschiebung des beweglichen Kerns und der Stange von einer Ruhestellung in eine Stellung bewirken kann, in der ein als Schlagstift ausgelegtes Ende der Stange die Auslösung des genannten Mechanismus' bewirkt, ein Mittel zur Führung des von der Spule erzeugten Magnetfelds und ein Lichtbogenhorn umfasst, das elektrisch mit einem der Schaltstücke verbunden und in der Lage ist, den Lichtbogen während der Abschaltung in Richtung der Lichtbogenlöschkammer zu treiben,
**dadurch gekennzeichnet, dass** das Mittel zur Führung des Magnetfelds aus dem genannten Lichtbogenhorn (13) besteht, welches Horn (13) elektrisch mit dem feststehenden Lichtbogenkontakt verbunden ist und ein verlängertes Lichtbogenhorn umfasst, das parallel zur Achse der Spule angeordnet ist, welches Horn so ausgebildet ist, dass der von der Spule (11) erzeugte magnetische Fluss vom beweglichen Kern (8) ausgehend nacheinander das feststehende Schaltstück (1) des Schaltgeräts und das Lichtbogenhorn (13) durchsetzt, bevor er erneut in den beweglichen Kern (8) eintritt.

2. Einrichtung nach Anspruch 1, **dadurch gekennzeichnet, dass** die genannte Stange (9) mit dem beweglichen Kern (8) verbunden ist

3. Elektrisches Schutzgerät mit einer Magnetauslöseeinrichtung nach einem der Ansprüche 1 oder 2.

4. Leistungsschalter mit einer Magnetauslöseeinrichtung nach irgendeinem der Ansprüche 1 bis 3.
